# NEUE EUROPÄISCHE PATENTSCHRIFT

(11) **EP 0 828 902 B2**
(45) Veröffentlichungstag und Bekanntmachung des Hinweises auf die Entscheidung über den Einspruch: **22.06.2005**
(45) Hinweis auf die Patenterteilung: 02.06.1999
(21) Anmeldenummer: 96916154.6
(22) Anmeldetag: 23.05.1996
(51) Int. Cl.: E03D 9/02

(54) **WC-KÖRBCHEN FÜR FLÜSSIGE ODER PASTÖSE WIRKSTOFFZUBEREITUNGEN**
WC HOLDER FOR LIQUID OR PASTE ACTIVE AGENT PREPARATIONS
RECIPIENT PERMETTANT DE DISTRIBUER DES PREPARATIONS DE PRINCIPES ACTIFS LIQUIDES OU PATEUSES DANS DES W-C

(30) Priorität: 01.06.1995 DE 19520145
(43) Veröffentlichungstag der Anmeldung: 18.03.1998
(73) Patentinhaber: Henkel Kommanditgesellschaft auf Aktien, 40191 Düsseldorf (DE)
(72) Erfinder: MÜHLHAUSEN, Georg, D-40597 Düsseldorf (DE); TÜRK, Erich, D-40764 Langenfeld (DE); MENKE, Ronald, D-40822 Mettmann (DE); PESSEL, Frank, D-40595 Düsseldorf (DE)
(86) Internationale Anmeldenummer: PCT/EP1996/002211
(87) Internationale Veröffentlichungsnummer: WO 1996/038637

(56) Entgegenhaltungen:
- WO-A-92/20876
- DE-A- 3 419 169
- DE-A- 3 639 686
- DE-U- 1 931 494
- DE-U- 8 902 509
- FR-A- 2 579 647
- US-E- R E32 017

## Beschreibung

Die Erfindung betrifft ein WC-Körbchen. Dieses weist einen im Toilettenbecken unterhalb von dessen Rand anzuordnenden, beim Spülen überströmten, eine hochviskose tensidhaltige Wirkstoffzubereitung aufnehmenden Behälter mit mindestens einer Ein- und Auslaßöffnung für das Spülwasser und eine Halterung zum Befestigen am Beckenrand auf, wobei zumindest ein Teil des in der Gebrauchsstellung unteren Bereiches der den Füllraum für die Wirkstoffzubereitung begrenzenden Wand für wäßrige Flüssigkeiten, insbesondere Wasser, nicht aber für die Wirkstoffzubereitung durchlässig ist

Weiterhin betrifft die Erfindung ein aus dem WC-Körbchen und einem die Wirkstoffzubereitung enthaltenden flexiblen Vorratsgebinde bestehendes System, die Verwendung des WC-Körbchens zum Eindosieren einer pastösen Wirkstoffkombination sowie ein Verfahren zur kontrollierten Wirkstoffabgabe aus einem WC-Körbchen.

Zur selbsttätigen Reinigung von Toilettenschüsseln ist es bekannt, Wirkstoffzubereitungen in stückiger Form in einem käfigartigen Behälter am Innenrand der Toilettenschüssel anzubringen. Bei jedem Spülvorgang löst sich ein Teil des Wirkstoffs im Spülwasser und wird zusammen mit dem Wasser in der Schüssel verteilt. Zusätzlich verbleibt ein Teil des gelösten Wirkstoffs im Siphon und sorgt auch dort für eine Reinigung.

Es werden derartige Wirkstoffzubereitungen eingesetzt, die einerseits zu formbeständigen, nicht zerfließenden Blöcken geformt werden können und andererseits eine ausreichende Löslichkeit besitzen, so daß während der kurzen Spülphase eine ausreichende Menge an Wirkstoffen an das Wasser abgegeben wird. Wichtig ist außerdem, daß der Wirkstoffblock nach dem Spülvorgang, abgesehen von einer Duftabgabe, unverändert bleibt.

Ein Beispiel für eine derartige Wirkstoffzubereitung findet sich in der DE 34 24 317 A1. Die Zubereitung enthält anionische und nichtionische Tenside, Parfüm, Cellulosepulver, Abspülregulatoren, anorganische Salze, Komplexbildner, kalksteinlösende Säuren, antimikrobielle Wirkstoffe, Plastifikatoren und weitere übliche Zusätze.

Bekannt sind einmalig verwendbare WC-Körbchen, die nach dem vollständigen Auflösen des Wirkstoffblocks entsorgt werden müssen. Günstiger im ökologischen Sinne sind die ebenfalls bekannten nachfüllbaren WC-Körbchen, von denen zwei in der DE 80 01 994 U1 und der DE 34 23 758 A1 beschrieben werden. Dem Vorteil der mehrfachen Verwendbarkeit des WC-Körbchens steht jedoch der Nachteil gegenüber, daß der Wirkstoffblock, und in manchen Fällen auch der Behälter selber, beim Nachfüllen mit den Händen berührt werden muß. Dieses unangenehme und im gewissen Sinne auch unhygienische Erfordernis läßt den Verbraucher häufig davor zurückschrecken, das vorhandene WC-Behältnis neu zu befüllen. Der Verbraucher greift dann eher zu einem neuen, bereits gefüllten WC-Körbchen. Ein weiterer Nachteil liegt in der üblicherweise fehlenden Möglichkeit, das WC-Körbchen zu beliebigen Zeiten auffüllen zu können. Ein Nachfüllen ist nämlich erst dann möglich, wenn der Wirkstoffblock vollständig aufgebraucht ist

Diese Nachteile liegen zwar beim WC-Körbchen nach der DE 36 39 686 Al nicht vor. Hier kann das Körbchen ohne Handkontakt nachgefüllt werden, da ein an das Körbchen angeformter Einfülltrichter vorgesehen ist. Ein Nachfüllen zu einem beliebigen Zeitpunkt ist außerdem möglich, denn anstelle eines größeren Wirkstoffblockes wird ein Granulat verwendet.

Ein weiteres WC-Körbchen ist aus US-Re-32,017 bekannt. Dieses Körbchen ist ebenfalls für eine Wirkstoffzubereitung in fester Form vorgesehen. Der Wirkstoffblock liegt auf einer perforierten Platte im Inneren des Gehäuses auf. Zwischen der perforierten Platte und der Unterseite des Gehäuses wird auf diese Weise ein sogenannter Verdünnungsraum gebildet, in dem bei einem Spülvorgang das mit den Wirkstoffen angereicherte Wasser fließt. Wenn die verdünnte Lösung eine bestimmte Höhe im Verdünnungsraum erreicht hat, fließt sie durch einen siphonartigen Auslaß nach außen.

Ein grundsätzlicher Nachteil der festen Wirkstoffzubereitungen liegt im hohen technischen Aufwand und Energieverbrauch bei der Herstellung. Die kompakten Stücke werden im Gieß- oder Extrudierverfahren hergestellt. Auch beim Herstellen der Granulate ist ein ähnlich hoher Aufwand erforderlich. Da die einzelnen Komponenten der Duft- und Reinigungsmittel bei der Herstellung der Zubereitung zunächst in flüssiger oder pastöser Form vorliegen, könnte der Aufwand bei der Herstellung der Zubereitung verringert werden, wenn man eine ebenfalls flüssige oder pastöse Zubereitungform wählen würde. Eine solche Flüssigkeit oder Paste hätte mehrere weitere Vorteile. Auch bei einer Teilentleerung des WC-Körbchens könnte die Wirkstoffzubereitung problemlos nachgefüllt bzw. aufgefüllt werden. Im Gegensatz zu stückigen oder granulatförmigen Produkten wäre die Herstellung einfacher und preiswerter. Zum berührungsfreien Nachfüllen aus einer Vorratsflasche wären im Gegensatz zum WC-Körbchen nach der DE 36 39 686 A1 keine zusätzlichen Maßnahmen, wie z. B. ein Einfülltrichter, erforderlich. Eine einfache Einfüllöffnung würde ausreichen.

Dem Einsatz von flüssigen oder pastösen Zubereitungsformen für WC-Desodorantien standen jedoch bisher eine Reihe von ungelösten Problemen entgegen. Die bekannten WC-Körbchen sind für Pasten oder Flüssigkeiten nicht einsetzbar. Die Paste bzw. Flüssigkeit soll nämlich nach Beendigung des Spülvorgangs nicht selbsttätig aus dem Körbchen ausfließen oder heraustropfen. Bei jedem Spülvorgang soll außerdem nur ein definierter Bruchteil der Flüssigkeit bzw. Paste abgegeben werden. Dieser abgegebene Bruchteil der Wirkstoffzubereitung soll bei jedem Spülvorgang gleich sein. Der im WC-Körbchen verbleibende Rest soll die gleiche Anfangskonzentration beibehalten und durch vorangegangene Spülvorgänge nicht verdünnt werden. Nach Beendigung des Spülvorgangs soll sich das teilweise entleerte WC-Körbchen nicht mit Wasser auffüllen, um eine Konzentrationserniedrigung in der obersten Schicht und eine Verdünnung des Konzentrats, das sogenannte "Sumpfen", und damit eine unkontrollierte Wirkstoffabgabe beim nachfolgenden Spülvorgang zu vermeiden.

Es ist zwar eine in das Toilettenbecken einhängbare Dosiervorrichtung zum Eindosieren flüssiger Duft- und/oder Reinigungsmittel aus der DE 34 19 169 A1 bekannt. Der mit einer üblichen Klammer am Bekkenrand zu befestigende rohrförmige, an beiden Seiten offene Behälter enthält eine kapillaraktive Dosierhilfe, z. B. feine Kunststoff-Vliesmaterialien oder Schwammembranen. Mit dem vorbeifließenden Spülwasserstrom werden die in flüssiger Form vorliegenden Wirkstoffe von dem porigen Dosiermedium entnommen und im Toilettenbecken verteilt. Das in den Behälter eindringende Spülwasser läuft jedoch nicht vollständig aus dem Behälter wieder heraus, so daß durch den Verdünnungseffektzunächst eine relativ große und bei weiteren Spülvorgängen eine immer geringere Menge an Wirkstoffen abgegeben wird. Die ungleichmäßige Wirkstoffabgabe stellt einen wesentlichen Nachteil dar.

Ein gattunggemäßes WC-Körbchen für gelförmige Wirkstoffzubereitung ist aus der WO-A-92/20876 bekannt. Dieses besteht aus einem geschlossenen, die gelartige Wirkstoffzubereitung enthaltenden Gehäuse, das an der flachen ebenen Unterseite mit Perforationen versehen ist. Die Perforationen sind eng genug, um für das Gel in unverdünnter Form undurchlässig zu sein. Beim Spülvorgang läuft Wasser über das Gehäuse und ein Teil des Wassers gelangt durch die Perforationen in Kontakt mit der gelförmigen Wirkstoffzubereitung. Dieser relativ geringfügige Wasseranteil löst einen kleinen Teil des Gels auf und fließt als verdünnte Wirkstoffzubereitung durch die Perforationen wieder zurück in die Toilettenschüssel.

Nachteilig an diesem bekannten WC-Körbchen ist die Unmöglichkeit, eine konstante und ausreichende Wirkstoffabgabe bei jedem Spülvorgang unabhängig von der Bauweise der Toilette zu erhalten. Bei der Anwendung wird nämlich bei einigen Spülvorgängen mehr und bei anderen Spülvorgängen weniger oder sogar gar kein Wasser an die Unterseite des WC-Körbchens gelangen, da das von oben über das Körbchen herunterfließende Spülwasser nicht bei jedem Spülvorgang und nicht immer in ausreichendem Maße an der Unterseite des Körbchens entlang fließt.

Angesichts der vorstehend beschriebenen Probleme liegt der Erfindung insbesondere die Aufgabe zugrunde, bei einem eine hochviskose tensidhaltige Wirkstoffzubereitung aufnehmenden WC-Körbchen eine kontrollierte Wirkstoffabgabe zu erzielen.

Bei einem gattungsgemäßen WC-Körbchen wird diese Aufgabe erfindungsgemäß gelöst durch die Merkmale des kennzeichnenden Teils von Anspruch 1.

In vorteilhafter Ausgestaltung sieht die Erfindung vor, daß der untere Bereich der Wand für thixotrope Wirkstoffzubereitungen oder Pasten mit Viskositäten über 3.000 mPas undurchlässig ist. Vorzugsweise ist der untere Bereich der Wand für Wirkstoffzubereitungen oder Pasten mit Viskositäten über 30.000 mPas undurchlässig.

Der untere, für die Wirkstoffzubereitung oder die Paste undurchlässige Bereich der Behälterwand verhindert ein Durchtropfen der pastösen Wirkstoffzubereitung zwischen den Spülvorgängen. Beim Spülvorgang dringt das Spülwasser durch die Einlaßöffnungen im darüberliegenden Bereich ein, löst an der Oberfläche der Paste einen Teil des Wirkstoffs und führt ihn durch die Auslaßöffnungen wieder aus dem Behälter heraus, so daß der Wirkstoff sich im Toilettenbecken verteilt. Die Grenze zwischen dem genannten unteren und dem darüberliegenden Bereich, die durch die Unterkante der für das Spülwasser vorgesehenen Ein- und Auslaßöffnungen in der Behälterwand definiert ist, ist gleichzeitig die Füllgrenze für die flüssige bzw. pastöse Wirkstoffzubereitung. Die Ein- und Auslaßöffnungen im oberen Bereich dienen außerdem zur Abgabe von Duftstoffen zwischen den einzelnen Spülvorgängen. Bei einem teilweise entleerten WC-Körbchen würde sich der über der Paste liegende Bereich mit Spülwasser füllen, das die Paste allmählich verdünnt und auf diese Weise zum befürchteten Sumpfeffekt mit den Nachteilen einer ungleichmäßigen, unkontrollierten Wirkstoffabgabe beim darauffolgenden Spülvorgang führt. Der Sumpfeffekt wird durch die Teildurchlässigkeit der Innenwand und ggf. eine Auslaßöffnung (Ausführungsform nach Anspruch 4) verhindert. Der nach dem Spülvorgang im WC-Körbchen verbleibende Rest an Spülwasser fließt durch die Innenwand und die genannte Auslaßöffnung nach unten in das Toilettenbecken ab.

Durch die Feinheit der Öffnungen in der teildurchlässigen Wand, die zwar für mit der Wirkstoffzubereitung angereichertem Wasser, aber nicht für die hochkonzentrierte Paste durchlässig ist, wird zum einen erreicht, daß das über der Paste überstehende Spülwasser bei beliebiger Füllstandshöhe der Paste vollständig abfließt. Andererseits wird verhindert, daß die Paste durch diese feinen Öffnungen aus dem WC-Körbchen tropft bzw. langsam herausfließt.

Das erfindungsgemäße WC-Körbchen kann als Einwegkörbchen konzipiert sein. Es ist jedoch technisch ohne größeren Aufwand möglich, ein problemloses und hygienisches Nachfüllen des Körbchens zu ermöglichen und damit ein mehrfach verwendbares WC-Körbchen für flüssige bis pastöse Wirkstoffzubereitungen zu schaffen.

In einer besonders bevorzugten Ausführungsform der Erfindung ist die für wäßrige Flüssigkeiten mit Viskositäten bis zu 3.000 mPas, aber nicht für tensidhaltige Wirkstoffzubereitungen oder Pasten mit Viskositäten über 3.000 mPas durchlässige Wand im Innenraum des Behälters vorgesehen, so daß die teildurchlässige Wand und die Außenwand einen weiteren Raum zusätzlich zum Füllraum bilden, und daß dieser weitere Raum im unteren Bereich eine Auslaßöffnung hat. Die feinen teildurchlässigen Öffnungen liegen daher innerhalb des WC-Körbchens und sind somit vor Beschädigungen geschützt. Zum Abfließen des mit Wirkstoff angereicherten überstehenden Restwassers hat die teildurchlässige Wand im unteren Bereich eine Auslaßöffnung.

Die feinen Öffnungen in der teildurchlässigen Wand können eine unterschiedliche Form haben. So sind sie in einer vorteilhaften Ausgestaltung der Erfindung als Schlitze mit einer Schlitzbreite von 0,2 bis 0,8 mm ausgebildet. Die Schlitzbreiten, und insbesondere eine Schlitzbreite von 0,4 mm, haben sich als besonders günstig herausgestellt, um einerseits die Forderung nach der Teildurchlässigkeit der Wand zu erfüllen. Sie werfen andererseits bei der Herstellung des WC-Körbchens keine technischen Probleme auf.

Alternativ können die feinen Öffnungen in der teildurchlässigen Wand auch als Bohrungen mit einem Durchmesser von 0,2 bis 0,8 mm ausgebildet sein.

Die Form, Lage und Anordnung der teildurchlässigen Wand im WC-Körbchen kann ebenfalls unterschiedlich sein. Bevorzugt ist eine im wesentlichen zylindersymmetrische Form des Behälters mit einer im Gebrauch horizontalen Längsachse und einem ringförmigen Kanal, dessen Begrenzung von der teildurchlässigen Wand und der Außenwand des Behälters gebildet wird. Ein Vorteil liegt in dem geringen Raumverbrauch durch den ringförmigen Kanal, der ein großes Volumen des Füllraums zur Aufnahme der hochviskosen Wirkstoffzubereitung übrigläßt.

Vorzugsweise erstreckt sich der ringförmige Kanal über etwa die Hälfte des Umfangs des Behälters. Er ist im Gebrauch insbesondere an der zum Beckenrand zeigenden Seite des Behälters vorgesehen.

Die Öffnungen in der teildurchlässigen Wand sind vorzugsweise im mittleren Bereich des langgestreckten Behälters ausgebildet. Das nach jedem Spülvorgang überstehende Wasser hat damit einen relativ kurzen Weg bis zu diesen Öffnungen zurückzulegen und fließt entsprechend schnell ab.

In einer vorteilhaften Ausführungsform der Erfindung ist eine Vielzahl horizontal und parallel nach Art eines Kamms verlaufender Schlitze in der teildurchlässigen Wand angebracht. Der Aufwand bei der Herstellung des WC-Körbchens wird weiter verringert, wenn altemativ nur ein einziger, vertikal verlaufender Schlitz in der teildurchlässigen Wand vorgesehen ist

Die Strömungsverhältnisse des Spülstroms und damit die gleichmäßige Verteilung der Wirkstoffe im Toilettenbecken werden bei einer Doppelkegelform des Behälters mit einer im Gebrauch horizontalen Längsachse nicht gestört. Diese Form des Behälters ermöglicht auch eine seitenunabhängige Anbringung in der Toilettenschüssel. Die Doppelkegelform des Behälters hat den weiteren Vorteil, daß sie optisch ansprechend ist.

Die weiterhin vorgeschlagenen, in der Gebrauchsstellung horizontal angeordneten schlitzförmigen Ein- und Auslaßöffnungen für das Spülwasser gewährleisten außerdem einen ausreichenden Wasserdurchfluß durch den Behälter.

Die Befüllung des WC-Körbchens mit dem Produkt kann ohne eine Demontage und ohne eine Berührung des Behältnisses erfolgen, wenn eine Einfüllöffnung für eine flüssige oder pastösen Wirkstoffzubereitung vorgesehen ist

Sollte durch extreme Einflüsse, wie z.B. eine erhöhte Wassertemperatur und - menge, ein Teil der Paste durch die feinen Öffnungen in der weiteren Wand nachquellen, so werden diese Reste beim folgenden Spülvorgang weggewaschen, wenn eine Wassereinlaßöffnung für den von der teildurchlässigen Wand und der Außenwand des Behälters gebildeten Raum (Ringkanal) vorgesehen ist. Verldebungen und Verstopfungen der feinen Öffnungen wird auf diese Weise vorgebeugt

Vorzugsweise ist das erfindungsgemäße WC-Körbchen aus Polypropylen, insbesondere im Spritzgußverfahren, hergestellt.

Vorteilhaft ist femer, wenn der Behälter aus einem transparenten Material besteht. Bei Verwendung einer eingefärbten Paste kann der Verbraucher schnell und problemlos den Füllstand von außen erkennen.

Das Körbchen wird, wie oben ausgeführt worden ist, vorzugsweise zum Eindosieren einer pastösen Wirkstoffkombination verwendet, die im wesentlichen aus Tensiden und Parfümöl, insbesondere auch aus organischen und/oder anorganischen Säuren und Verdikker besteht Weitere mögliche und vorteilhafte Komponenten der Zubereitungen sind oben bei der Diskussion des Standes der Technik bereits genannt worden.

Ein Verfahren zur kontrollierten Wirkstoffabgabe aus einem WC-Körbchen besteht darin, daß das erfindungsgemäße WC-Körbchen in das Toilettenbecken unterhalb von dessen Rand eingehängt wird und aus einem die hochviskose, vorzugsweise thixotrope, tensidhaltige pastöse Wirkstoffezubereitung enthaltenden flexiblen Vorratsgebinde, insbesondere Tube oder Flasche, die Wirkstoffzubereitung in das WC-Körbchen gepreßt wird. Hierbei ist es gemäß weiterer Ausgestaltung der Erfindung von Vorteil, wenn das WC-Körbchen bis knapp unterhalb der Ein- und Auslaßöffnungen mit der Wirkstoffzubereitung befüllt wird.

Schließlich zeichnet sich die Erfindung durch ein aus dem erfindungsgemäßen WC-Körbchen und eiriem die Wirkstoffzubereitung durch die Einfüllöffnung in das WC-Körbchen auspreßbar enthaltenden flexiblen Vorratsgebinde, inbesondere Tube oder Flasche, bestehendes System aus.

Im folgenden werden Ausführungsbeispiele der Erfindung anhand von Zeichnungen näher beschrieben. Es zeigen
- Figur 1: eine perspektivische Darstellung eines WC-Körbchens mit abgenommenen kegelförmigen Enden nach einem ersten erfindungsgemäßen Ausführungsbeispiel,
- Figur 2: einen Querschnitt durch den mittleren Teil des Behälters des WC-Körbchens nach Figur 1,
- Figur 3: einen Längsschnitt durch eines der kagelförmigen Enden des WC-Körbchens von Figur 1,
- Figur 4: einen weiteren Querschnitt durch den mittleren Teil des WC-Körbchens nach Figur 1, wobei die Schnittfläche gegenüber der Schnittfläche von Figur 2 in Längsrichtung des WC-Körbchens versetzt ist,
- Figur 5: eine Draufsicht auf das WC-Körbchen nach Figur 1 im zusammengebauten Zustand und
- Figur 6: eine alternative Ausführungsform des WC-Körbchens in einer der Figur 1 entsprechenden Darstellung.

Das WC-Körbchen nach Figur 1 besteht im wesentlichen aus einem Behälter und einer damit verbundenen Halteklammer 1, mit dem das WC-Körbchen innen am Rand einer Toilettenschüssel angebracht werden kann. Der Behälter selber hat im wesentlichen eine Doppelkegelform, die durch zwei kegelförmige Verschlußkappen 2, 3 gebildet wird, die an ein hohlzylindrisches Mittelteil mit Außenwand 5 stoffschlüssig angefügt sind. Innerhalb des Mittelteils 4 ist eine teildurchlässige Wand 6, also eine Innenwand angebracht, die parallel zur Außenwand 5 über etwa 50 % der Länge des Umfangs der Außenwand 5 verläuft. Auf diese Weise wird ein Ringkanal zwischen der Außenwand 5 und der teildurchlässigen Wand 6 gebildet. Die halbzylindrische Wand 6 erstreckt sich als undurchlässige, ebenfalls halbzylindrische Wand 6a weiter in die kegelförmigen Verschlußkappen 2, 3 hinein, bis sie an der Linie 12 (Figur 3) in die konische Innenwand der Verschlußkappen 2, 3 übergeht

Die teildurchlässige Wand 6 ist mit axial verlaufenden, kammartigen Schlitzen 7 mit einer Schlitzbreite von 0,2 bis 0,8 mm, im Ausführungsbeispiel von 0,4 mm, versehen.

Anstelle der kammartigen, axial verlaufenden Schlitze 7 im Ausführungsbeispiel nach Figur 1 ist im zweiten Ausführungsbeispiel nach Figur 6 ein einziger tangential verlaufender Schlitz 7 vorgesehen, der die gleiche Funktion hat. Es können in diesem Fall nur ein einziger Schlitz 7 entsprechend dem WC-Körbchen nach Figur 6 oder auch mehrere tangential und parallel zueinander verlaufende Schlitze 7 vorgesehen sein.

Die Längsschlitze 8 in den kegelförmigen Verschlußkappen 2, 3 dienen als Ein- und Auslaßöffnung für das Spülwasser. Die Einlaßöffnung für das den Ringkanal durchströmende Wasser ist mit dem Bezugszeichen 9, die entsprechende Auslaßöffnung mit dem Bezugszeichen 10 bezeichnet Gefüllt bzw. nachgefüllt wird der Behälter über die Einfüllöffnung 11.

Im folgenden wird die Funktion des WC-Behültnisses im einzelnen beschrieben. Das pastöse, insbesondere eingefärbte Produkt wird aus einem flexiblen Vorratsgebinde, z. B. einer Tube oder Flasche, über die Einfüllöffnung 11 in den im Toilettenbecken eingehängten Behälter eingepreßt, so daß der Behälter bis knapp unterhalb der Längsschlitze 8 gefüllt ist. Bei einem transparenten Behälter erlaubt die Einfärbung der Paste eine Füllstandserkennung.

Beim Spülvorgang tritt das Wasser durch die oben liegenden Längsschlitze 8 z. B. der Verschlußkappe 2 in den Behälter ein. Ein kleiner Anteil des Spülwassers fließt über den Ringkanal durch die Auslaßöffnung 10 ab. Der größte Anteil dieses Spülwassers gelangt in die mit der pastösen Wirkstoffzubereitung gefüllte Wirkstoffkammer (Füllraum) und überströmt die Paste. Das mit den Wirkstoffen angereicherte Wasser tritt durch die Längsschlitze 8 der gegenüberliegenden kegelförmigen Verschlußkappe 3 aus und verteilt sich gleichmäßig im Toilettenbecken. Das zwischen der Oberfläche der Paste und dem untersten Längsschlitz 8 verbleibende Restwasser, das eine Viskosität bis zu 3.000 mPas hat, führt nicht zur Sumpfbildung, sondern tritt durch die Schlitze 7 in den ringförmigen Kanal zwischen der teildurchlässigen Wand 6 und der Außenwand 5 des Behälters ein und fließt von dort durch die Auslaßöffnung 10 ab. Damit wird eine Sumpfbildung vermieden und eine gleichmäßige Wirkstoffabgabe gewährleistet. Die Feinheit der Schlitze 7 verhindert ein Ausfließen der tensidhaltigen Wirkstoffzubereitung, die eine Viskosität von 3.000 bis 150.000 mPas und insbesondere eine Viskosität von 30.000 bis 60.000 mPas hat

Sollten mit den Wirkstoffen angereicherte Reste von Wasser in den Schlitzen 7 verbleiben und dort nachquellen, so werden sie beim nächsten Spülvorgang mit dem durch die Einlaßöffnung 9 in den ringförmigen Kanal eintretenden Spülwasser abgewaschen.

Die Produktbefüllung kann ohne Demontage des WC-Körbchens und ohne Berührung des Behälters erfolgen.

Figur 6 zeigt eine alternative Ausführungsform des WC-Körbchens, das anstelle der kammartigen, axial verlaufenden Schlitze 7 nur einen einzigen, tangential verlaufenden Schlitz 7 in der weiteren Wand 6 aufweist. Die Wirkungsweise dieser Ausführungsform entspricht der des ersten Ausführungsbeispiels. Hier wie auch in den übrigen Figuren haben gleiche Bezugszeichen die gleiche Bedeutung und werden daher nicht noch einmal genannt.

## Patentansprüche

1. WC-Körbchen, das einen im Toilettenbecken unterhalb von dessen Rand anzuordnenden, beim Spülen überströmten, eine hochviskose, fließfähige, tensidhaltige Wirkstoffzubereitung aufnehmenden Behälter mit mindestens einer Ein- und Auslaßöffnung (8) für das Spülwasser und einer Halterung (1) zum Befestigen am Beckenrand aufweist, wobei zumindest ein teildurchlässiger Teil des in der Gebrauchsstellung unteren Bereichs der den Füllraum für die Wirkstoffzubereitung begrenzenden Wand (6) für wäßrige Flüssigkeiten, insbesondere Wasser, nicht aber für die Wirkstoffzubereitung durchlässig ist,
**dadurch gekennzeichnet,**
**daß** zusätzlich zum und separat vom teildurchlässigen Teil die Ein- und Auslassöffnungen (8) für das Spülwasser oberhalb einer durch die Unterkante der Ein- und Auslassöffnungen (8) definierten Füllgrerize angeordnet sind und
**daß** das WC-Körbchen derart für die Aufnahme einer hochviskosen, fließfähigen tensidhaltigen Wirkstoffzubereitung mit einer Viskosität von über 3.000 mPas, insbesondere 3.000 - 150.000 mPas, vorzugsweise 30.000 - 60.000 mPas, ausgelegt ist,
**daß** der teildurchlässige Teil nicht für diese tensidhaltige Wirkstoffzubereitung mit einer Viskosität von über 3.000 mPas, wohl aber für die sich während des Spülvorganges aus oberhalb der Füllgrenze in den Füllraum eintretendem Spülwasser mit Viskositätenbis zu 3.000 mPas bildenden wäßrigen Flüssigkeiten durchlässig ist,
wobei der teildurchlässige Teil für die Wirkstoffzubereitung derart undurchlässig ist, daß ein Durchtropfen der Wirkstoffzubereitung zwischen den Spülvorgängen verhindert ist und sich der teildurchlässige Teil derart nach oben zumindest bis zur vorgesehenen Füllgrenze für die Wirkstoffzubereitung erstreckt, dass über der Wirkstoffzubereitung überstehendes Spülwasser bei beliebiger Füllstandshöhe der Wirkstoffzubereitung aus dem Füllraum abfließt.

2. WC-Körbchen nach Anspruch 1, **dadurch gekennzeichnet daß** der teildurchlässige Teil für eine hochviskose, fließfähige, tensidhaltige, thixotrope Wirkstoffzubereitung mit einer Viskosität von über 3.000 mPas nicht durchlässig ist.

3. WC-Körbchen nach Anspruch 1 oder 2
**dadurch gekennzeichnet,**
**daß** die für wäßrige Flüssigkeiten mit Viskositäten bis zu 3.000 mPas, aber nicht für tensidhaltige Wirkstoffzubereitungen mit Viskositäten über 3.000 mPas durchlässige Wand (6) im Innenraum des Behälters vorgesehen ist, so daß die teildurchlässige Wand (6) und die Außenwand (5) einen weiteren Raum zusätzlich zum Füllraum bilden, und daß dieser weitere Raum im unteren Bereich eine Auslaßöffnung (10) aufweist.

4. WC-Körbchen nach einem der Ansprüche 1 bis 3
**dadurch gekennzeichnet,**
**daß** die teildurchlässige Wand (6) Öffnungen aufweist, die als Schlitze (7) mit einer Schlitzbreite von 0,2 bis 0,8 mm ausgebildet sind.

5. WC-Körbchen nach einem der Ansprüche 1 bis 3
**dadurch gekennzeichnet,**
**daß** die teildurchlässige Wand (6) Öffnungen aufweist, die als Bohrungen mit einem Durchmesser von 0,2 bis 0,8 mm ausgebildet sind.

6. WC-Körbchen nach einem der vorhergehenden Ansprüche,
**gekennzeichnet durch**
eine im wesentlichen zylindersymmetrische Form des Behälters mit einer in der Gebrauchsstellung horizontalen Längsachse und einem ringförmigen Kanal, dessen Begrenzung von der teildurchlässigen Wand (6) und der Außenwand (5) des Behälters gebildet wird.

7. WC-Körbchen nach Anspruch 6,
**dadurch** gekenntzeichnet,
daß sich der ringförmige Kanal über etwa die Hälfte des Umfangs des Behälters erstreckt.

8. WC-Körbchen nach einem der Ansprüche 4 bis 7,
**dadurch gekennzeichnet,**
**daß** die Öffnungen in der teildurchlässigen Wand im mittleren Bereich des langgestreckten Behälters ausgebildet sind.

9. WC-Körbchen nach einem der vorhergehenden Ansprüche,
**gekennzeichnet durch**
eine Vielzahl horizontal und parallel nach Art eines Kamms verlaufender Schlitze (7) in der teildurchlässigen Wand (6).

10. WC-Körbchen nach einem der vorhergehenden Ansprüche,
**gekennzeichnet durch**
einen einzigen, vertikal verlaufenden Schlitz (7) in der teildurchlässigen Wand (6).

11. WC-Körbchen nach einem der vorhergehenden Ansprüche,
**gekennzeichnet durch**
eine Doppelkegelform des Behälters mit einer in der Gebrauchsstellung horizontalen Längsachse.

12. WC-Körbchen nach einem der vorhergehenden Ansprüche,
**dadurch gekennzeichnet,**
**daß** die Ein- und Auslaßöffnungen (8) für das Spülwasser schlitzförmig ausgebildet und in der Gebrauchsstellung horizontal angeordnet sind.

13. WC-Körbchen nach einem der vorhergehenden Ansprüche,
**gekennzeichnet durch**
eine Einfüllöffnung (11) für eine flüssige oder pastöse Wirkstoffzubereitung.

14. WC-Körbchen nach einem der Ansprüche 3 bis 13,
**gekennzeichnet durch**
eine Wassereinlaßöffnung (9) für den von der teildurchlässigen Wand (6) und der Außenwand (5) des Behälters gebildeten Raum.

15. WC-Körbchen nach einem der vorhergehenden Ansprüche,
**dadurch gekennzeichnet,**
**daß** es aus Polypropylen, insbesondere im Spritzgußverfahren, hergestellt ist

16. WC-Körbchen nach einem der vorhergehenden Ansprüche,
**dadurch gekennzeichnet,**
**daß** der Behälter aus einem transparenten Material besteht.

17. Verwendung eines WC-Körbchens mit den Merkmalen nach einem oder mehreren der vorhergehenden Ansprüche zum Eindosieren einer pastösen Wirkstoffkombination, die im wesentlichen aus Tensiden und Parfümöl, insbesondere auch aus organischen und/oder anorganischen Säuren und Verdicker besteht.

18. Verfahren zur kontrollierten Wirkstoffabgabe aus einem WC-Körbchen,
**dadurch gekennzeichnet,**
**daß** ein WC-Körbchen mit den Merkmalen nach einem oder mehreren der Ansprüche 1 - 17 in das Toilettenbecken unterhalb von dessen Rand eingehängt wird und aus einem die hochviskose, insbesondere thixotrope, tensidhaltige pastöse Wirkstoffzubereitung enthaltenden flexiblen Vorratsgebinde, insbesondere Tube oder Flasche, die Wirkstoffzubereitung in das WC-Körbchen gepreßt wird.

19. Verfahren nach Anspruch 18,
**dadurch gekennzeichnet,**
**daß** das WC-Körbchen bis knapp unterhalb der Ein- und Auslaßöffnungen (8) mit der Wirkstoffzubereitung befüllt wird.

20. System bestehend aus einem WC-Körbchen mit den Merkmalen nach einem oder mehreren der Ansprüche 1 - 16 und einem die Wirkstoffzubereitung durch die Einfüllöffnung (11) in das WC-Körbchen auspreßbar enthaltenden flexiblen Vorratsgebinde, insbesondere Tube oder Flasche.

## Claims

1. A lavatory basket comprising
a container with at least one inlet and outlet opening (8) for the flushing water which is designed to be disposed in the lavatory bowl beneath the rim thereof, so that the flushing water flows through it, and which accommodates a high-viscosity, flowable, surfactant-containing active-substance preparation and
a holder (1) for fixing to the rim of the lavatory bowl,
the lower region (in the in-use position) of the wall (6) which delimits the filling space for the active-substance preparation being at least partly permeable to aqueous liquids, especially water, but not to the active-substance formulation,
**characterized in that**, in addition to and separately from the partly permeable part, the inlet and outlet openings (8) for the flushing water are located above a filling limit defined by the lower edge of the inlet and outlet openings (8) and **in that** the lavatory basket is designed to accommodate a high-viscosity, flowable, surfactant-containing active-substance preparation with a viscosity above 3,000 mPas, more particularly between 3,000 and 150,000 mPas and preferably between 30,000 and 60,000 mPas,
so that the partly permeable part is not permeable to the surfactant-containing active-substance preparation with a viscosity above 3,000 mPas, but is permeable to the water-containing liquids formed during flushing from flushing water with viscosities of up to 3,000 mPas entering the filling space above the filling limit,
the partly permeable part being impermeable to the active-substance preparation so that the active-substance preparation is prevented from dripping through between flushes, and
**in that** the partly permeable part extends upwards at least as far as the intended filling limit for the active-substance preparation so that flushing water above the active-substance preparation flows down from the filling space whatever the filling level of the active-substance preparation.

2. A lavatory basket as claimed in claim 1, **characterized in that** the partly permeable part is impermeable to a high-viscosity, flowable, surfactant-containing, thixotropic active-substance preparation with a viscosity above 3,000 mPas.

3. A lavatory basket as claimed in claim 1 or 2, **characterized in that** the wall (6) permeable to water-containing liquids with viscosities of up to 3,000 mPas, but not to surfactant-containing active-substance preparations with viscosities above 3,000 mPas is provided in the interior of the container so that the partly permeable wall (6) and the outer wall (5) form another space in addition to the filling space and **in that** this other space comprises an outlet opening (10) in its lower region.

4. A lavatory basket as claimed in any of claims 1 to 3, **characterized in that** the partly permeable wall (6) has openings in the form of slots (7) between 0.2 and 0.8 mm wide.

5. A lavatory basket as claimed in any of claims 1 to 3, **characterized in that** the partly permeable wall (6) has openings in the form of bores between 0.2 and 0.8 mm in diameter.

6. A lavatory basket as claimed in any of the preceding claims,
**characterized by** a substantially symmetrical cylindrical shape of the container with a longitudinal axis which extends horizontally in the in-use position and an annular passage of which the boundary is formed by the partly permeable wall (6) and the outer wall (5) of the container.

7. A lavatory basket as claimed in claim 6, **characterized in that** the annular passage extends over about half the circumference of the container.

8. A lavatory basket as claimed in any of claims 4 to 7, **characterized in that** the openings in the partly permeable wall are formed in the central region of the elongate container.

9. A lavatory basket as claimed in any of the preceding claims,
**characterized by** a plurality of slots (7) extending horizontally and parallel in the manner of a comb in the partly permeable wall (6).

10. A lavatory basket as claimed in any of the preceding claims,
**characterized by** a single vertical slot (7) in the partly permeable wall (6).

11. A lavatory basket as claimed in any of the preceding claims,
**characterized by** a double-cone shape of the container with a longitudinal axis which extends horizontally in the in-use position.

12. A lavatory basket as claimed in any of the preceding claims,
**characterized in that** the inlet and outlet openings (8) for the flushing water are slot-like and extend horizontally in the in-use position.

13. A lavatory basket as claimed in any of the preceding claims,
**characterized by** a filling opening (11) for a liquid or paste-like active substance preparation.

14. A lavatory basket as claimed in any of the claims 3 to 13,
**characterized by** a water inlet opening (9) for the space formed by the partly permeable wall (6) and the outer wall (5) of the container.

15. A lavatory basket as claimed in any of the preceding claims,
**characterized in that** it is made of polypropylene, more particularly by injection moulding.

16. A lavatory basket as claimed in any of the preceding claims,
**characterized in that** the container consists of a transparent material.

17. The use of a lavatory basket having the features claimed in one or more of the preceding claims for dispensing a paste-form combination of active substances essentially consisting of surfactants and perfume oil, more particularly together with organic and/or inorganic acids and thickener.

18. A method for the controlled release of active substance from a lavatory basket, **characterized in that** a lavatory basket having the features claimed in one or more of claims 1 to 17 is suspended in the toilet bowl beneath its rim and the active-substance preparation is expressed into the lavatory basket from a flexible storage container, more particularly a tube or bottle, holding the highly viscous, more particularly thixotropic, surfactant-containing paste-form active-substance preparation.

19. A method as claimed in claim 18, **characterized in that** the lavatory basket is filled with the active-substance preparation to just below the inlet and outlet openings (8).

20. A system consisting of a lavatory basket with the features claimed in one or more of claims 1 to 16 and a flexible storage container, more particularly a tube or bottle, holding the active-substance preparation in a form in which it can be expressed through the filling opening (11) into the lavatory basket.

## Revendications

1. Petit panier pour WC, présentant un réceptacle qui se place au-dessous du bord d'une cuvette de WC, pour être rincé lorsque la chasse d'eau est tirée, et contenant une préparation active très visqueuse écoulable avec un tensioactif, ce réceptacle ayant au moins un orifice d'entrée et un orifice de sortie (8) pour l'eau de rinçage ainsi qu'un support (1) pour être fixé au bord de la cuvette, et au moins une partie de la paroi (6) qui délimite, en position d'utilisation, la zone inférieure du volume de remplissage recevant la préparation de matière active, étant en partie perméables à des liquides aqueux, on particulier de l'eau, mais pas à la préparation active,
**caractérisé en ce que**
en plus et séparément de la partie partiellement perméable, les orifices (8) d'entrée et de sortie d'eau de rinçage sont situés au-dessus d'une limite de remplissage définie par les arêtes inférieures des orifices d'entrée-sortie (8),
le petit panier pour WC est conçu pour recevoir une préparation active très visqueuse écoulable avec des tensioactifs et dont la viscosité est au-delà de 3 000 mPas, notamment de 3 000 à 150 000 mPas, de préférence de 30 000 à 60 000 mPas, de telle sorte que la partie partiellement perméable laisse passer non pas cette préparation tensioactive dont la viscosité dépasse 3 000 mPas, mais bien des liquides aqueux de viscosité jusqu'à 3 000 mPas se formant lors du rinçage à partir de l'eau de rinçage entrant au-dessus de la limite de remplissage, dans le volume de remplissage, la partie partiellement perméable étant imperméable à la préparation active de manière à empêcher un égouttage de la préparation entre les rinçages, et la partie partiellement perméable s'étend vers le haut au moins jusqu'à la limite prévue de remplissage de la préparation active pour que l'eau de rinçage qui passe au-dessus de la préparation s'écoule hors du volume de remplissage quelque soit la hauteur de remplissage de la préparation active.

2. Petit panier à WC selon la revendication 1,
**caractérisé en ce que**
la partie partiellement perméable n'est pas perméable pour une préparation active très visqueuse écoulable contenant un tensioactif et thixotrope dont la viscosité excède 3 000 mPas.

3. Petit panier à WC selon l'une des revendications 1 ou 2,
**caractérisé en ce que**
la paroi (6) qui est perméable pour des liquides aqueux ayant des viscosités allant jusqu'a 3 000 mPas, est non perméable pour des préparations de matières actives ou des pâtes tensioactives ayant des viscosités supérieures à 3 000 mPas, et est prévue dans le volume intérieur du réceptacle de façon que la paroi (6), partiellement perméable, et la paroi extérieure (5), forment un autre volume en plus du volume de remplissage et cet autre volume présente dans la zone inférieure un orifice de sortie (10).

4. Petit panier à WC selon l'une quelconque des revendications 1 à 3,
**caractérisé en ce que**
la paroi (6) partiellement perméable comporte des ouvertures réalisées sous la forme de fentes (7) avec une largeur de fente allant de 0,2 à 0,8 mm.

5. Petit panier à WC selon l'une quelconque des revendications 1 à 3,
**caractérisé en ce que**
la paroi partiellement perméable (6) comporte des couvertures avec un diamètre compris entre 0,2 et 0,8 mm.

6. Petit panier à WC selon l'une quelconque des revendications précédentes,
**caractérisé en ce que**
le réceptacle a une forme essentiellement cylindrique symétrique avec un axe longitudinal horizontal en position d'utilisation et un canal annulaire dont la limite est formée par la cloison partiellement perméable (6) et la paroi extérieure (5) du réceptacle.

7. Petit panier à WC selon la revendication 6,
**caractérisé en ce que**
le canal annulaire s'étend sensiblement sur la moitié de la périphérie du réceptacle.

8. Petit panier à WC selon l'une quelconque des revendications 4 à 7,
**caractérisé en ce que**
les ouvertures partiellement perméables sont ménagées dans la zone médiane du réceptacle allongé.

9. Petit panier à WC selon l'une quelconque des revendications précédentes,
**caractérisé par**
un grand nombre de fentes (7) horizontales, parallèles à la manière d'un peigne, dans la paroi partiellement perméable (6).

10. Petit panier à WC selon l'une quelconque des revendications précédentes,
**caractérisé en ce que**
la paroi partiellement perméable fente verticale (6) comporte une seule fente verticale (7).

11. Petit panier à WC selon l'une quelconque des revendications précédentes,
**caractérisé** et ce que
le réceptacle a une forme de double cône d'axe longitudinal horizontal on position d'utilisation.

12. Petit panier à WC selon l'une quelconque des revendications précédentes,
**caractérisé en ce que**
les ouvertures d'entrée et de sortie (8), pour le passage de l'eau de rinçage en position d'utilisation, sont réalisées en forme de fentes et horizontalement,.

13. Petit panier à WC selon l'une quelconque des revendications précédentes,
**caractérisé par**
une ouverture de remplissage (11) pour la préparation de matières actives liquides ou pâteuses.

14. Petit panier à WC selon l'une quelconque des revendications 3 à 13,
**caractérisé en ce que**
une ouverture d'entrée d'eau (9) est prévue pour le volume formé par la paroi semi-perméable (6) et la paroi extérieure (5) du réceptacle.

15. Petit panier à WC selon l'une quelconque des revendications précédentes,
**caractérisé en ce que**
il est fabriqué en polypropylène, notamment fabriqué par injection.

16. Petit panier à WC selon l'une quelconque des revendications précédentes,
**caractérisé en ce que**
le réceptacle est en une matière transparente.

17. Application d'un petit panier de WC présentant les caractéristiques selon l'une ou plusieurs des revendications précédentes, pour le dosage d'une combinaison de matières actives pâteuses, composée essentiellement d'agents tensioactifs et d'huile parfumée, notamment également d'acides organiques et/ou minéraux et d'un épaississeur.

18. Procédé de distribution contrôlée de matières actives depuis un petit panier à WC,
**caractérisé et ce qu'**
un petit panier pour WC, présentant las caractéristiques selon l'une ou plusieurs des revendications 1 à 16, est accroché dans la cuvette de WC au-dessous de son bord et depuis un emballage de stockage flexible contenant la préparation de matière active pâteuse, fortement visqueuse, en particulier thixotrope, contenant un agent tensioactif, en particulier un tube ou une bouteIlle, la préparation de matière active est pressée pour pénétrer à l'intérieur.

19. Procédé selon la revendication 18,
**caractérisé en ce que**
le petit panier pour WC est rempli avec la préparation de matière active jusqu'à un niveau juste au-dessous des orifices d'entrée et de sortie (8).

20. Système constitué d'un petit panier pour WC présentant les caractéristiques selon l'une ou plusieurs des revendications 1 à 16, et un emballage de stockage flexible contenant la préparation de matière active, pouvant être expulsée dans le petit panier pour WC, en passant par l'orifice de remplissage (11), an particulier un tube ou une bouteille.
